# EUROPÄISCHE PATENTSCHRIFT

(11) **EP 0 503 481 B1**
(45) Veröffentlichungstag und Bekanntmachung des Hinweises auf die Patenterteilung: **20.07.1994**
(21) Anmeldenummer: 92103782.6
(22) Anmeldetag: 05.03.1992
(51) Int. Cl.: B65C 9/00, B65C 9/24

(54) **Verfahren zum Rundumetikettieren von Gegenständen**
Method for applying wrap-around labels to articles
Méthode pour appliquer des étiquettes périphériques sur des articles

(30) Priorität: 08.03.1991 DE 4107531
(43) Veröffentlichungstag der Anmeldung: 16.09.1992
(73) Patentinhaber: ZWECKFORM ETIKETTIERTECHNIK GESELLSCHAFT MIT BESCHRÄNKTER HAFTUNG, D-83607 Holzkirchen (DE)
(72) Erfinder: Ast, Hans Peter, W-8204 Brannenburg (DE)
(74) Vertreter: Fincke, Karl Theodor, Dipl.-Phys. Dr.

(56) Entgegenhaltungen:
- EP-A- 0 145 635
- EP-A- 0 208 261
- EP-A- 0 235 872
- DE-C- 2 446 373
- DE-C- 3 430 162
- FR-A- 2 589 431
- US-A- 1 927 476
- US-A- 4 944 829

## Beschreibung

Die Erfindung betrifft ein Verfahren zum Rundumetikettieren von Gegenständen, insbesondere von zylindrischen Batteriekörpern, bei dem unterseitig mit einer Haftklebstoffschicht versehene Etiketten den Gegenständen auf einem Trägerband zugeführt werden, auf dem sie lösbar haften, bei dem die Etiketten vor den Gegenständen durch Umlenken des Trägerbands von dem Trägerband gelöst werden und bei dem die Etiketten auf die Gegenstände und dabei unterseitige Randbereiche der Etiketten in einem Überlappungsbereich auf gegenüberliegende oberseitige Randbereiche der jeweils gleichen Etiketten geklebt werden.

Bei einem aus der DE-34 30 162 C2 bekannten Verfahren dieser Art hat sich gezeigt, daß sich gelegentlich die Überlappungsbereiche bei hohen Rückstellkräften der Etiketten voneinander abheben, wenn die Rückstellkräfte größer sind als die Klebekraft in den genannten Überlappungsbereichen. Diese Rückstellkräfte sind u. a. von der Biegesteifagkeit der verwendeten Etiketten sowie von der Krümmung der zu etikettierenden Gegenstände in dem Überlappungsbereich abhängig.

Eine Vorbehandlung von zu etikettierenden Oberflächen durch Beflammung, Abrasion, Koronabehandlung oder Glimmentladung ist aus der DE-24 46 373 C2 bekannt, eine chemische Vorbehandlung aus dem Buch von Käufer, Helmut, "Arbeiten mit Kunststoffen", Band 2, Verarbeitung, Berlin, Heidelberg, New York 1981, Tabelle 8.4.

Aufgabe der Erfindung ist es, ein Verfahren nach dem Oberbegriff des Anspruchs 1 anzugeben, das das Abheben der Etiketten voneinander in den Überlappungsbereichen in einfacher Weise vermeidet.

Zur Lösung dieser Aufgabe ist das Verfahren dadurch gekennzeichnet, daß die Oberflächenenergie der Oberseiten der Etiketten wenigstens in den oberseitigen Randbereichen zur Erhöhung der Klebekraft der Haftklebstoffschicht an ihnen durch eine mindestens einmalige Korona-Vorbehandlung unmittelbar vor dem Umlenken erhöht wird.

Erfolgt das Umlenken des Trägerbands - wie an sich bekannt - am Ende einer Unterlagsplatte, so wird bevorzugt oberhalb der Unterlagsplatte in Abstand von den auf dem Trägerband befindlichen Etiketten wenigstens ein Koronaentladungsdraht quer zur Bewegungsrichtung des Trägerbands angeordnet.

Dabei hat es sich bewährt, den Koronaentladungsdraht in einem dielektrischen Zylinder einzubetten. In der Praxis wurden besonders gute Ergebnisse erzielt, wenn das Verhältnis der Abmessungen von Abstand zwischen Etiketten und Koronaentladungsdraht zu Überlappungsbereich 0,5 bis 4, vorzugsweise 1 bis 2, beträgt und wenn der Durchmesser des dielektrischen Zylinders das 0,6- bis 1,4-fache, vorzugsweise das 0,8- bis 1,2-fache, des Abstands beträgt.

In der Mehrzahl der Fälle hat der Uberlappungsbereich eine Breite von 3 bis 5 mm, so daß ein Abstand zwischen Überlappungsbereich und Koronaentladungsdraht von etwa 10 mm besonders geeignet ist, um eine gleichmäßige Vorbehandlung in dem genannten Randbereich zu erzielen.

Dabei sollte die Koronabehandlung mit einem Koronaentladungsdraht bzw. jedem Koronaentladungsdraht 2 bis 5 ms, vorzugsweise 3 bis 4 ms, betragen.

Um die Oberflächenenergie hinreichend zu erhöhen, hat es sich bewährt, dem Koronaentladungsdraht eine elektrische Leistung von 100 W bis 300 W pro 100 mm Länge, vorzugsweise 150 bis 200 W pro 100 mm Länge bei einer Spannung von 20 bis 35 kV, insbesondere 25 bis 30 kV, mit einer Frequenz von 15 bis 25 kHz, insbesondere 18 bis 22 kHz, zuzuführen.

In der Regel soll die Oberflächenenergie erheblich erhöht werden, nämlich auf mehr als 40 mN pro m, insbesondere mehr als 45 mN pro m.

Enthalten die Etiketten eine Metallschicht, insbesondere eine durch Bedampfung erzeugte Metallschicht und an dieser Metallschicht angrenzende Kunststoffschichten, so kann es geschehen, daß die Metallschichten bei der Koronabehandlung verdampfen und die Kunststoffschichten schmelzen, wodurch die Etiketten wenigstens randseitig beschädigt werden. Um dennoch die erhöhte Oberflächenenergie aufbringen zu können, ohne daß solche Schäden am etikettierten Gegenstand bemerkbar und schädlich werden, werden bevorzugt die Uberlappungsbereiche breiter gemacht als diejenigen Randbereiche der Etiketten, die durch die Vorbehandlung Randfehler erhalten können.

Im folgenden wird eine Vorrichtung zur Durchführung des Verfahrens unter Hinweis auf die beigefügten Zeichnung beschrieben.

In der Zeichnung ist im Schnitt eine Unterlagsplatte 2 dargestellt, über die ein Trägerband 4, auf dem sich unterseitig mit einer Haftklebstoffschicht 6 versehene Etiketten 8 befinden, um eine Umlenkkante 10 gezogen wird. An der Umlenkkante 10 lösen sich die Etiketten 8 mit ihrer Haftklebstoffschicht 6 in bekannter Weise vom Trägerband 4, um auf zu etikettierende Gegenstände aufgebracht zu werden.

Über der Unterlagsplatte 2 ist eine Koronaentladungseinrichtung 12 mit einem Abschirmgehäuse 14 und in Bewegungsrichtung des Trägerbands 4 zwei Koronaentladungsdrähten 16, 18 angeordnet. Die Koronaentladungsdrähte 16, 18 sind von Quarzglaszylindern 20, 22 umschlossen.

In dem dargestellten Zustand werden die in Bewegungsrichtung vorderen oberen Randbereiche 24, 26 der Etiketten in zwei Schritten koronabehandelt. Die Abmessungen und Bemessungen sind bevorzugt so, wie oben angegeben. Bei der Koronabehandlung freiwerdende schädliche Gase werden durch eine Absaugvorrichtung 28 abgesaugt.

Die Koronabehandlung kann auch so durchgeführt werden, daß sie noch anderen Zwecken nutzt. Beispielsweise werden die Etiketten nach ihrem Aufbringen auf die Gegenstände noch bedruckt, etwa mittels eines Tintenstrahl-Druckverfahrens. Die Druckfestigkeit wird erhöht, wenn sich noch Reste der Koronabehandlung auf den Oberflächen der Etiketten befinden. Nicht nur aus einem solchen Grunde, sondern vor allem, um nicht sich voneinander abhebende Überlappungsbereiche der Etiketten zu erhalten, ist es erforderlich, die Vorbehandlung wenigstens der Randbereiche der Etiketten erst kurz vor dem Aufkleben der Etiketten auf die Gegenstände vorzunehmen, weil eine solche Vorbehandlung nur eine verhältnismäßig kurze Wirklebensdauer hat.

## Patentansprüche

1. Verfahren zum Rundumetikettieren von Gegenständen, insbesondere von zylindrischen Batteriekörpern, bei dem unterseitig mit einer Haftklebstoffschicht (6) versehene Etiketten (8) den Gegenständen auf einem Trägerband (4) zugeführt werden, auf dem sie lösbar haften, bei dem die Etiketten (8) vor den Gegenständen durch Umlenken des Trägerbands (4) von dem Trägerband (4) gelöst werden und bei dem die Etiketten (8) auf die Gegenstände und dabei unterseitige Randbereiche der Etiketten (8) in einem Überlappungsbereich auf gegenüberliegende oberseitige Randbereiche (24, 26) der jeweils gleichen Etiketten (8) geklebt werden,
**dadurch gekennzeichnet**,
daß die Oberflächenenergie der Oberseiten der Etiketten (8) wenigstens in den oberseitigen Randbereichen (24,26) zur Erhöhung der Klebekraft der Haftklebstoffschicht (6) an ihnen durch eine mindestens einmalige Korona-Vorbehandlung unmittelbar vor dem Umlenken erhöht wird.

2. Verfahren nach Anspruch 1, bei dem das Umlenken am Ende einer Unterlagsplatte (2) erfolgt, über die das Trägerband (4) bewegt wird, dadurch gekennzeichnet, daß oberhalb der Unterlagsplatte (2) in Abstand von den auf dem Trägerband (4) befindlichen Etiketten (8) wenigstens ein Koronaentladungsdraht (16, 18) quer zur Bewegungsrichtung des Trägerbands (4) angeordnet ist.

3. Verfahren nach Anspruch 2, dadurch gekennzeichnet, daß der Koronaentladungsdraht (16, 18) in einem dielektrischen Zylinder (20, 22) eingebettet ist.

4. Verfahren nach Anspruch 2 oder 3, dadurch gekennzeichnet, daß das Verhältnis der Abmessungen von Abstand zwischen Etiketten (8) und Koronaentladungsdraht (16,18) zu Überlappungsbereich 0,5 bis 4, vorzugsweise 1 bis 2, beträgt und der Durchmesser des dielektrischen Zylinders (20, 22) das 0,6- bis 1,4-fache, vorzugsweise das 0,8- bis 1,2-fache, des Abstands beträgt.

5. Verfahren nach einem der Ansprüche 2 bis 4, dadurch gekennzeichnet, daß die Koronabehandlungsdauer mit einem Koronaentladungsdraht (16, 18) 2 bis 5 ms, vorzugsweise 3 bis 4 ms, beträgt.

6. Verfahren nach einem der Ansprüche 2 bis 5, dadurch gekennzeichnet, daß dem Koronaentladungsdraht (16, 18) eine elektrische Leistung von 100 W bis 300 W pro 100 mm Länge, vorzugsweise 150 bis 200 W pro 100 mm Länge, bei einer Spannung von 20 bis 35 kV, insbesondere 25 bis 30 kV, mit einer Frequenz von 15 bis 25 kHz, insbesondere 18 bis 22 kHz, zugeführt wird.

7. Verfahren nach einem der vorstehenden Ansprüche, dadurch gekennzeichnet, daß die Oberflächenenergie auf mehr als 40 mN/m, insbesondere mehr als 45 mN/m, erhöht wird.

8. Verfahren nach einem der vorstehenden Ansprüche, dadurch gekennzeichnet, daß bei Etiketten (8), die eine Metallschicht enthalten, der überlappungsbereich breiter ist als diejenigen Randbereiche der Etiketten (8), die durch die Vorbehandlung Randfehler erhalten können.

## Claims

1. Process for applying labels around objects, particularly cylindrical batteries, in which labels (8) provided with an adhesive layer (6) on their underside are delivered to the objects on a carrier strip (4) to which they adhere releasably, wherein the labels (8) are detached from the carrier strip (4) before the objects, by the deflection of the carrier strip (4), and wherein the labels (8) are stuck to the objects and at the same time underside edge areas of the labels (8) in an overlap area are stuck to opposing top side edge areas (24,26) of the same labels (8), characterised in that the surface energy of the top sides of the labels (8), at least in the top side edge areas (24,26), is increased immediately before the deflection by means of corona pre-treatment, carried out at least once, in order to increase the adhesiveness of the adhesive layer (6) on said labels.

2. Process according to claim 1, wherein the deflection takes place at the end of a support plate (2) over which the carrier strip (4) is moved, characterised in that, above the support plate (2), at a spacing from the labels (8) located on the carrier strip (4), at least one corona discharge wire (16,18) is arranged at right angles to the direction of movement of the carrier strip (4).

3. Process according to claim 2, characterised in that the corona discharge wire (16,18) is embedded in a dielectric cylinder (20,22).

4. Process according to claim 2 or 3, characterised in that the ratio of the spacing between the labels (8) and the corona discharge wire (16,18) to the overlap area is 0.5 to 4, preferably 1 to 2, and the diameter of the dielectric cylinder (20,22) is 0.5 to 1.4, preferably 0.8 to 1.2 times the spacing.

5. Process according to one of claims 2 to 4, characterised in that the duration of corona treatment with a corona discharge wire (16,18) is 2 to 5 ms, preferably 3 to 4 ms.

6. Process according to one of claims 2 to 5, characterised in that an electric power of 100 W to 300 W per 100 mm of length, preferably 150 to 200 W per 100 mm of length, is supplied to the corona discharge wire (16,18) at a voltage of 20 to 35 kV, more especially 25 to 30 kV, at a frequency of 15 to 25 kHz, more especially 18 to 22 kHz.

7. Process according to one of the preceding claims, characterised in that the surface energy is increased to more than 40 mN/m, more especially more than 45 mN/m.

8. Process according to one of the preceding claims, characterised in that, in the case of labels (8) which contain a metal layer, the overlap area is wider than the edge portions of the labels (8) which may be defective around the edges as a result of the pre-treatment.

## Revendications

1. Procédé d'étiquetage périphérique d'objets, en particulier de piles cylindriques, dans lequel des étiquettes (8) munies d'une couche d'adhésif (6) à la face inférieure sont délivrées, auxdit objets, sur un ruban de support (4) auquel elles adhèrent de manière dissociable ; dans lequel les étiquettes (8) sont détachées du ruban de support (4) devant les objets, par renvoi dudit ruban de support (4) ; et dans lequel les étiquettes (8) sont collées sur les objets, des régions marginales inférieures desdites étiquettes (8) étant alors collées, dans une zone de chevauchement, sur des régions marginales supérieures opposées (24, 26) des étiquettes (8) respectivement identiques,
caractérisé par le fait
que l'énergie superficielle des faces supérieures des étiquettes (8) est accrue au moins dans les régions marginales supérieures (24, 26), afin d'accroître la ténacité de collage de la couche d'adhésif (6) sur lesdites étiquettes, par un prétraitement corona exécuté au moins une fois au stade précédant directement le renvoi.

2. Procédé selon la revendication 1, dans lequel le renvoi a lieu à l'extrémité d'une plaque sous-jacente (2) par l'intermédiaire de laquelle le ruban de support (4) est mis en mouvement, caractérisé par le fait qu'au moins un fil métallique (16, 18) de décharge corona est disposé au-dessus de la plaque sous-jacente (2) , à distance des étiquettes (8) situées sur le ruban de support (4), transversalement par rapport à la direction de mouvement dudit ruban de support (4).

3. Procédé selon la revendication 2, caractérisé par le fait que le fil métallique (16, 18) de décharge corona est noyé dans un cylindre diélectrique (20, 22).

4. Procédé selon la revendication 2 ou 3, caractérisé par le fait que le rapport dimensionnel, entre la zone de chevauchement et la distance séparant les étiquettes (8) du fil métallique (16, 18) de décharge corona, est compris entre 0,5 et 4, de préférence entre 1 et 2, et le diamètre du cylindre diélectrique (20, 22) représente de 0,6 à 1,4 fois, de préférence de 0,8 à 1,2 fois ladite distance.

5. Procédé selon l'une des revendications 2 à 4, caractérisé par le fait que la durée du traitement corona, à l'aide d'un fil métallique (16, 18) de décharge corona, est comprise entre 2 et 5 ms, de préférence entre 3 et 4 ms.

6. Procédé selon l'une des revendications 2 à 5, caractérisé par le fait qu'une puissance électrique comprise entre 100 W et 300 W par 100 mm de longueur, de préférence entre 150 et 200 W par 100 mm de longueur, est délivrée au fil métallique (16, 18) de décharge corona sous une tension de 20 à 35 kV, notamment de 25 à 30 kV, à une fréquence de 15 à 25 kHz, notamment de 18 à 22 kHz.

7. Procédé selon l'une des revendications précédentes, caractérisé par le fait que l'énergie superficielle est accrue jusqu'à excéder 40 mN/m, en particulier 45 mN/m.

8. Procédé selon l'une des revendications précédentes, caractérisé par le fait que, en présence d'étiquettes (8) renfermant une couche métallique, la zone de chevauchement est plus large que les régions marginales desdites étiquettes (8) qui sont susceptibles de présenter des défauts marginaux résultant du prétraitement.
